# FASCICULE DE BREVET EUROPEEN

(11) **EP 0 076 203 B1**
(45) Date de publication et mention de la délivrance du brevet: **20.03.1985**
(21) Numéro de dépôt: 82401714.9
(22) Date de dépôt: 21.09.1982
(51) Int. Cl.: A63B 69/38

(54) **Dispositif d'entraînement pour joueur de tennis**
Übungsgerät für Tennisspieler
Training device for a tennis player

(30) Priorité: 29.09.1981 FR 8118332
(43) Date de publication de la demande: 06.04.1983
(73) Titulaire: Gilly, Pierre Erick, F-92100 Boulogne (FR)
(72) Inventeur: Gilly, Pierre Erick, F-92100 Boulogne (FR)
(74) Mandataire: Barnay, André François

## Description

La présente invention est relative à un dispositif pour entraîner un joueur de tennis en permettant à celui-ci de contrôler la qualité technique de ses gestes lors de l'exécution des coups.

Enseigner à bien jouer au tennis est une entreprise difficile. Les professeurs et entraîneurs constatent bien souvent que leurs élèves exécutent malles mouvements qui leur sont enseignés, tout en étant convaincus que leurs gestes sont corrects. Autrement dit, les élèves n'ont pas toujours une conscience exacte des gestes qu'ils accomplissent réellement. Plus généralement, il apparaît que l'une des difficultés du tennis est, pour un joueur (débutant ou confirmé), de savoir ce qu'il fait, qui ne coïncide pas forcément avec ce qu'il croit faire.

Pour pallier ce phénomène gênant, il est connu d'enregistrer sur magnétoscope les élèves ou les stagiaires au cours de leur étude des différents mouvement du tennis, afin de leur montrer ensuite par leur propre image leur comportement dans l'exécution de ces mouvements. Mais cette méthode présente une efficacité limitée, car elle ne permet qu'une vérification tardive en raison de l'intervalle de temps inévitable en pratique entre le jeu réel et sa restitution par magnétoscope devant le joueur; il n'est d'ailleurs pas rare que ce dernier, bien qu'ayant constaté ses défauts sur l'image, recommence les mêmes fautes à la leçon suivante.

On connaît déjà un dispositif décrit dans FR-A No 2287927 qui a pour objet de limiter l'extension du bras d'un joueur de tennis en reliant le manche de la raquette à un harnais fixé sur la poitrine et les épaules de l'utilisateur.

Non seulement ce dispositif limite l'extension du bras du joueur, mais il limite également le rayon d'action de la raquette dans toutes les directions. Ce dispositif ne peut pas être utilisé pour la pratique réelle du tennis.

On a également décrit dans G B-A No 396611 un dispositif limiteur de mouvement d'un type différent uniquement utilisable pour l'entraînement des boxeurs.

Ce dispositif comprend une ceinture portant en deux points à peu près diamétralement opposés deux butées non réglables et destinées uniquement à empêcher les bras de l'utilisateur de reculer au-delà d'une certaine position, à la condition expresse que celui-ci garde les coudes serrés contre le corps.

Ce dispositif non seulement ne peut pas être utilisé pour l'entraînement à un autre sport que la boxe, mais en outre ne peut même pas être utilisé dans la pratique réelle de ce sport.

On connaît enfin par US-A No 3231271 un appareil pour l'enseignement du tennis nécessitant une véritable installation comprenant deux poteaux, de part et d'autre du joueur, un support portant des imitations de balles et une raquette spéciale.

Sans nier les qualités d'une telle installation, il apparaît évident, d'une part, qu'elle ne peut en aucun cas être comparée au dispositif suivant l'invention en raison de son agencement et, d'autre part, qu'elle ne peut pas, par définition, être utilisée pour la pratique réelle du tennis.

L'invention a pour but de réaliser un dispositif pour l'entraînement d'un joueur de tennis, adapté pour fournir à celui-ci une information immédiate sur la façon dont il exécute les différents coups de ce sport, tant en pratiquant réellement celui-ci qu'en cours de séances d'entraînement ou d'instruction.

Un tel dispositif, permettant au joueur de contrôler la qualité technique de ses gestes lors même de l'exécution des coups, est, selon l'invention, caractérisé par le fait qu'il comporte un objet susceptible de constituer un obstacle pour la raquette du joueur, cet objet étant monté sur une armature réglable rigidement fixée dans le dos du joueur au moyen d'un harnais et permettant de disposer l'objet en une position voisine de celle que doit venir prendre la raquette à une extrémité de sa course lors de l'exécution d'un coup déterminé.

Le dispositif selon l'invention fournit donc au joueur, avec lequel il fait corps, un élément repère constitué par l'objet précité, qui lui permet de se rendre compte à chaque coup joué s'il a correctement ou non manoeuvré sa raquette. Cette dernière, venant heurter l'obstacle, donne au joueur une sensation immédiate et concrète qui lui indique si son geste est correct, ou trop haut, trop bas, trop court, trop large, s'il est accompli trop tôt ou trop tard vis-à-vis de la balle à renvoyer, sans que le moindre doute puisse subsister dans son esprit. Suivant le genre d'obstacle utilisé, celui-ci peut même procurer une information sur l'angle d'inclinaison du plan de la raquette. Il en résulte que le joueur a ainsi physiquement conscience de ses gestes exacts au moment même où il les accomplit, ce qui lui est beaucoup plus profitable que l'observation tardive de son image enregistrée au magnétoscope. A cela s'ajoute que le dispositif selon l'invention est simple et peu coûteux. Il est léger et sa présence ne gêne nullement le joueur, qui conserve toute sa liberté de jeu. Normalement utilisé sur un court de tennis, il peut également l'être chez soi pour travailler l'exécution de tel ou tel mouvement et acquérir par l'entraînement une faculté d'exécution quasi automatique des différents coups de tennis (shadow-tennis).

La position de l'objet-obstacle peut être réglée en vue du contrôle de la position soit de préparation, soit de finition des coups. Il peut être disposé aussi bien sur la droite que sur la gauche du joueur, suivant le genre des coups à étudier. Sa position peut être modifiée graduellement pour effectuer une correction progressive des défauts d'un joueur sur un coup particulier.

Dans une forme d'exécution préférée du dispositif selon l'invention, l'armature de celui-ci comprend une tige télescopique coudée dans la région de ses extrémités et orientable autour de son extrémité d'attache à la région dorsale d'un harnais porté par le joueur, tandis qu'à son autre extrémité est fixé l'objet précité. Il est avantageux que ce harnais soit simplement constitué par une large ceinture abdominale, qui forme un support stable pour ladite tige télescopique sans créer aucune entrave aux mouvements du joueur.

Ladite tige télescopique, de préférence attachée au harnais au moyen d'une articulation à rotule blocable, est avantageusement formée de deux segments rectilignes pouvant coulisser et tourner l'un dans l'autre et être verrouillés mutuellement dans la position choisie. La longueur de la tige et l'orientation de l'objet-obstacle fixé à son extrémité peuvent ainsi être aisément ajustées. Afin de pouvoir facilement caractériser les différentes configurations que peut prendre le dispositif, il convient d'associer aux organes qu'il comporte pour permettre son réglage (tels qu'articulation à rotule et segments mobiles de tige télescopique) des graduations de repérage.

Pour éviter tout choc rude de la raquette sur l'objet-obstacle, celui-ci présente de préférence une structure souple. Il peut, d'autre part, être conçu soit pour constituer un obstacle qui ne puisse être franchi par la raquette, soit pour constituer un obstacle qui puisse être franchi par la raquette, donnant alors au joueur une indication relative à la position de sa raquette, mais sans empêcher celle-ci de continuer son mouvement vers l'arrière. Dans le premier cas, l'objet peut être un simple bloc de matière élastique, par exemple en forme de panneau rectangulaire ou de balle, fermement fixé sur son armature porteuse. Dans le second cas, il peut être réalisé sous la forme d'un bâton flexible disposé dans un plan sensiblement vertical et dirigé de préférence vers le bas.

En variante, un dispositif selon l'invention peut être double et comprendre une deuxième armature portant un deuxième objet de position réglable indépendamment de celle du premier objet, ces éléments complémentaires étant constitués et agencés de la façon précédemment décrite. Le joueur dispose alors simultanément de deux objets-obstacles qui lui permettent d'étudier l'exécution de deux sortes de coups dans une même phase d'exercice.

La description qui va suivre, en regard des dessins annexés à titre d'exemples non limitatifs, permettra de bien comprendre comment la présente invention peut être mise en pratique.
La fig. 1 représente en perspective un dispositif selon l'invention.
La fig. 2 représente l'extrémité de la tige télescopique du dispositif de la fig. 1, munie d'un obstacle de forme différente.
Les fig. 3 et 4 représentent un joueur utilisant un dispositif selon l'invention dans deux configurations différentes.
La fig. 5 représente en variante un dispositif double, vu en plan.

Conformément à la fig. 1, le dispositif donné en exemple comprend essentiellement un support constitué par une large ceinture abdominale 1 et une tige télescopique 2 rigide, orientable pratiquement en tous sens grâce à une articulation à rotule 3 qui en relie une extrémité au centre de la partie dorsale 1 a de la ceinture 1, tandis que son autre extrémité porte un objet 9 de matière souple, susceptible de faire obstacle à la raquette de tennis d'un joueur muni du dispositif.

La ceinture 1, en cuir ou en matière plastique, comporte des portions latérales 1 b en tissu élastique et se ferme au moyen de garnitures 1 c du type Velcro. Sur sa partie dorsale 1 a, élargie pour constituer une surface d'assise stable, est fixé un socle 5 supportant l'articulation à rotule 3. La rotule 3a de celle-ci, qui peut être bloquée en toute positiôn désirée par manoeuvre d'une bague filetée 3b, est solidaire de l'extrémité du premier segment tubulaire 2a de la tige télescopique 2, coudé à angle droit en 6 à faible distance de la rotule 3a. Le second segment 2b de ladite tige, également tubulaire et coudé à angle droit en 7 à proximité de son extrémité, peut tourner et coulisser dans le premier segment et y être verrouillé en toute position voulue au moyen d'une vis à tête moletée 8 (on pourrait utiliser également ici un système de blocage à galet excentrique, de maniement plus aisé).

Au bout de la tige 2 ainsi constituée est monté l'objet de matière souple précité, savoir un épais panneau rectangulaire 9 de mousse de matière plastique, par l'intermédiaire d'une courte tige de liaison 4. L'objet peut aussi être (fig. 2) une balle 9' de mousse de plastique souple, ou encore (fig. 4) un bâton flexible 9", de préférence enveloppé d'une gaine de mousse élastique.

Les fig. 3 et 4 montrent deux exemples d'utilisation d'un dispositif selon l'invention que porte un joueur après avoir serré autour de sa taille la ceinture 1, la tige 2 faisant saillie latéralement dans son dos. Dans le cas de la fig. 2, le dispositif est réglé pour l'étude des coups de volée; il est muni d'un panneau 9 disposé dans un plan sensiblement frontal, le coude terminal 7 de la tige 2 étant orienté vers l'avant. Ce panneau constitue une butée définissant la position correcte de la raquette 11 du joueur en fin de préparation, qui est en principe réglée pour devoir n'être pas touchée par la raquette. Un contact avertit immédiatement le joueur qu'il envoie sa raquette 11 trop loin vers l'arrière. Dans le cas de la fig. 4, le dispositif, muni d'un bâton flexible 9", est réglé pour l'étude du coup droit. Le bâton 9" est orienté vers le bas sensiblement dans un plan vertical, le coude 7 étant tourné à cet effet vers le bas. Ici, le bâton 9" constitue, contrairement aux objets 9 et 9', un obstacle franchissable par la raquette 11, au passage de laquelle il s'efface en fléchissant, de sorte qu'elle peut venir en une position terminale 11' plus reculée, tandis que le joueur a été averti par le contact momentané avec le bâton 9" que sa raquette arrivait en position correcte.

La tige 2 du dispositif est, sur les fig. 3 et 4, orientée vers la droite du joueur. Elle peut tout aussi bien être orientée vers sa gauche, en vue de l'étude des coups de revers.

Les différents réglages du dispositif peuvent être repérés par des graduations ou des marques appropriées évitant les tâtonnements pour retrouver un réglage précédemment mis au point. On peut par exemple inscrire sur le segment 2b de la tige télescopique 2 une échelle de graduations 12 permettant de repérer l'extension donnée à cette tige. On peut aussi doter la rotule 3a de l'articulation 3 d'anneaux colorés caractérisant l'orientation donnée à la tige 2.

A titre indicatif, dans un exemple de réalisation- concret, la ceinture 1 présente une largeur de 14 cm, augmentée à 23 cm dans sa région dorsale 1 a. La tige 2, dont le coude 6 se trouve déporté en arrière de 10 cm environ par rapport à ladite région 1 a de la ceinture, est composée de deux segments rectilignes 2a, 2b, de 50 cm environ. Le panneau 9 a pour dimensions principales 15x22 cm, la balle 9' a pour diamètre 6,5 cm et le bâton flexible 9" a pour longueur 40 cm environ.

La fig. 5 illustre une variante de réalisation. Il s'agit d'un dispositif double, comportant, portées par un socle 5 commun fixé sur la ceinture 1, deux tiges 2 semblables, télescopiques et orientables, réglables indépendamment l'une de l'autre. Chaque tige 2 est, comme dans le dispositif simple précédemment décrit, d'une part extensible et rétractable suivant la double flèche 13, et d'autre part orientable en toute direction suivant la double flèche 14 ainsi que vers l'avant ou vers l'arrière grâce à une articulation à rotule 3 respective, chaque obstacle 9 étant lui-même orientable dans son plan suivant la double flèche 10. Le joueur dispose ainsi de deux obstacles 9 situés par exemple l'un à sa droite, l'autre à sa gauche, identiques ou différents, qui lui permettent de contrôler aussi bien ses coups droits que ses revers.

## Revendications

1. Dispositif pour l'entraînement d'un joueur de tennis permettant à celui-ci de contrôler la qualité technique de ses gestes, lors de l'exécution des coups, tant en cours d'entraînement d'instruction qu'en pratique réelle de ce sport, du type comportant un harnais (1) ou autre support, caractérisé par le fait qu'il comporte un objet (9,9', 9") susceptible de constituer un obstacle pour la raquette (11 ) du joueur, cet objet étant monté sur une armature réglable (2) rigidement fixée dans le dos du joueur au moyen du harnais (1) et permettant de disposer l'objet en une position voisine de celle que doit venir prendre la raquette à une extrémité de sa course lors de l'exécution d'un coup déterminé.

2. Dispositif selon la revendication 1, caractérisé par le fait que l'armature comprend une tige télescopique (2) coudée dans la région de ses extrémités et orientable autour de son extrémité d'attache à la région dorsale d'un harnais (1 ) porté par le joueur, tandis qu'à son autre extrémité est fixé l'objet précité.

3. Dispositif selon la revendication 2, caractérisé par le fait que le harnais (1) est constitué par une large ceinture abdominale.

4. Dispositif selon l'une des revendications 2 ou 3, caractérisé par le fait que la tige télescopique (2) est attachée au harnais (1) au moyen d'une articulation à rotule (3) blocable.

5. Dispositif selon l'une des revendications 2 à 4, caractérisé par le fait que la tige télescopique (2) est formée de deux segments rectilignes (2a, 2b) pouvant coulisser et tourner l'un dans l'autre et être verrouillés mutuellement dans la position choisie.

6. Dispositif selon l'une des revendications 1 à 5, caractérisé par le fait que, aux organes permettant le réglage qu'il comporte, sont associées des graduations (12) de repérage des différentes configurations du dispositif.

7. Dispositif selon l'une des revendications 1 à 6, caractérisé par le fait que l'objet (9, 9', 9") présente une structure souple.

8. Dispositif selon l'une des revendications 1 à 7, caractérisé par le fait que l'objet (9, 9') constitue un obstacle qui ne peut être franchi par la raquette.

9. Dispositif selon l'une des revendications 1 à 7, caractérisé par le fait que l'objet (9") constitue un obstacle qui peut être franchi par la raquette.

10. Dispositif selon les revendications 7 et 8, caractérisé par le fait que l'objet (9, 9') est un bloc de matière élastique.

11. Dispositif selon les revendications 7 et 9, caractérisé par le fait que l'objet (9") est un bâton flexible disposé dans un plan sensiblement vertical.

12. Dispositif selon l'une des revendications 1 à 11, caractérisé par le fait qu'il est double et comprend une deuxième armature (2) portant un deuxième objet (9, 9', 9") de position réglable indépendamment de celle du premier objet (9, 9', 9"), ces éléments complémentaires étant constitués et agencés selon l'une des revendications précédentes.

## Patentansprüche

1. Übungsgerät für Tennisspieler, das es ermöglicht, die Bewegungstechnik bei der Ausführung der Schläge sowohl im Verlauf der Trainingsunterweisung als auch bei der tatsächlichen Ausübung dieses Sports zu überwachen, und das ein Traggestell (1) od. dgl. umfasst, dadurch gekennzeichnet, dass es ein Formteil (9, 9', 9") aufweist, das geeignet ist, einen Anschlag für den Tennisschläger (11) des Spielers zu bilden, wobei das Formteil an einer verstellbaren Armatur angebracht ist, die fest am Rücken des Spielers mittels des Traggestells (1) befestigt ist und es erlaubt, das Formteil in eine solche Stellung zu bringen, die an jene angrenzt, die der Tennisschläger bei Ausführung eines bestimmten Schlages am einen Endpunkt seines Bewegungsablaufs einnehmen müsste.

2. Übungsgerät nach Anspruch 1, dadurch gekennzeichnet, dass die Armatur eine Teleskopstange (2) aufweist, die im Bereich ihrer Enden gekrümmt ist und um ihren endseitigen Anschlusspunkt im Rückenbereich eines vom Spieler getragenen Traggestells (1 ) schwenkbar ist, während am anderen Ende das genannte Formteil befestigt ist.

3. Übungsgerät nach Anspruch 2, dadurch gekennzeichnet, dass das Traggestell (1) von einem breiten Bauchgürtel gebildet ist.

4. Übungsgerät nach einem der Ansprüche 2 oder 3, dadurch gekennzeichnet, dass die Teleskopstange (2) durch ein feststellbares Kugelgelenk (3) am Traggestell (1) angeschlossen ist.

5. Übungsgerät nach einem der Ansprüche 2 bis 4, dadurch gekennzeichnet, dass die Teleskopstange (2) von zwei geradlinigen Segmenten (2a, 2b) gebildet ist, die sich gegeneinander verschieben und drehen lassen und in der gewählten Stellung gegenseitig verriegelbar sind.

6. Übungsgerät nach einem der Ansprüche 1 bis 5, dadurch gekennzeichnet, dass an den die Verstellung ermöglichenden Teilen Einstellskalen (12) für die verschiedenen Gestaltungsformen des Übungsgerätes vorgesehen sind.

7. Übungsgerät nach einem der Ansprüche 1 bis 6, dadurch gekennzeichnet, dass das Formteil (9, 9', 9") eine weiche Struktur besitzt.

8. Übungsgerät nach einem der Ansprüche 1 bis 7, dadurch gekennzeichnet, dass das Formteil (9, 9') einen Anschlag bildet, der vom Tennisschläger nicht überschritten werden kann.

9. Übungsgerät nach einem der Ansprüche 1 bis 7, dadurch gekennzeichnet, dass das Formteil (9") einen Anschlag bildet, der vom Tennisschläger überschritten werden kann.

10. Übungsgerät nach den Ansprüchen 7 und 8, dadurch gekennzeichnet, dass das Formteil (9, 9') von einem Block aus elastischem Material gebildet ist.

11. Übungsgerät nach den Ansprüchen 7 und 8, dadurch gekennzeichnet, dass das Formteil (9") ein flexibler Stab ist, der in im wesentlichen senkrechter Ebene angeordnet ist.

12. Übungsgerät nach einem der Ansprüche 1 bis 11, dadurch gekennzeichnet, dass es doppelseitig ausgebildet ist und eine zweite Armatur (2) aufweist, die ein zweites, in der Lage unabhängig vom ersten Formteil (9,9', 9") einstellbares Formteil (9, 9', 9") trägt, wobei die entsprechenden Bestandteile gemäss einem der vorangegangenen Ansprüche ausgebildet und angeordnet sind.

## Claims

1. Device for training a tennis player, allowing him to control the technical quality of his movements when carrying out strokes, both during training instruction and in actual practice of the game, of the type comprising a harness (1) or other support, characterized by comprising an object (9, 9', 9") capable of forming an obstacle for the player's racquet (11), such object being mounted on an adjustable support (2) rigidly fixed on the player's back by means of the harness (1) and allowing the object to be located in a position adjacent to that which the racquet must take up at one end in its travel during execution of an intended stroke.

2. Device according to Claim 1, characterized in that the support comprises a telescopic rod (2) bent in the region of its ends and orientable around its end attached to the dorsal region of the harness (1) carried by the player, while its other end is fixed to the aforementioned object.

3. Device according to Claim 2, characterized in that the harness (1) is constituted by a wide abdominal belt.

4. Device according to Claim 2 or 3, characterized in that the telescopic rod (2) is attached to the harness (1) by means of a lockable ball joint (3).

5. Device according to any of Claims 2 to 4, characterized in that the telescopic rod (2) is formed by two rectilinear segments (2a, 2b) which can slide and turn in relation to one another and can be mutually locked in the selected position.

6. Device according to any of Claims 1 to 5, characterized in that adjustment means which it includes are associated with graduations (12) for indicating different configurations of the device.

7. Device according to any of Claims 1 to 6, characterized in that the object (9, 9', 9") has a flexible structure.

8. Device according to any of Claims 1 to 7, characterized in that the object (9, 9') forms an obstacle which cannot be passed by the racquet.

9. Device according to any of Claims 1 to 7, characterized in that the object (9") forms an obstacle which can be passed by the racquet.

10. Device according to Claims 7 and 8, characterized in that the object (9, 9') is a block of elastic material.

11. Device according to Claims 7 and 9, characterized in that the object (9") is a ftexibte rod disposed in a substantially vertical plane.

12. Device according to any of Claims 1 to 11, characterized in that it is double and comprises a second support (2) carrying a second object (9,9', 9") in an adjustable position independent of that of the first object (9, 9', 9"), these complementary components being formed and arranged according to any of the preceding claims.
